# EUROPÄISCHE PATENTSCHRIFT

(11) **EP 0 628 109 B1**
(45) Veröffentlichungstag und Bekanntmachung des Hinweises auf die Patenterteilung: **05.03.1997**
(21) Anmeldenummer: 93919137.5
(22) Anmeldetag: 21.08.1993
(51) Int. Cl.: E01B 25/24

(54) **GEKRÜMMTE FÜHRUNGSSCHIENE**
CURVED GUIDING RAIL
RAIL DE GUIDAGE COURBE

(30) Priorität: 05.09.1992 DE 4229725
(43) Veröffentlichungstag der Anmeldung: 14.12.1994
(73) Patentinhaber: Richter, Hans, D-86163 Augsburg (DE)
(72) Erfinder: Richter, Hans, D-86163 Augsburg (DE)
(74) Vertreter: Charrier, Rolf, Dipl.-Ing.
(86) Internationale Anmeldenummer: EP9302253
(87) Internationale Veröffentlichungsnummer: WO9405860

(56) Entgegenhaltungen:
- DE-A- 4 014 069
- FR-A- 1 182 397
- PATENT ABSTRACTS OF JAPAN vol. 15, no. 194 (M-1114)20. Mai 1991 & JP,A,03 050 061 (NICHIDAI KOGYO K.K.) 4. März 1991

## Beschreibung

Die Erfindung betrifft eine Führungsschiene für Personen- und Materialtransportbahnen nach dem Oberbegriff des Anspruchs 1 sowie ein Montageverfahren hierfür.

Führungsschienen der oben genannten Art, wie sie zum Beispiel in der DE-OS 40 14 069 dargelegt sind, bestehen aus flexiblen Kunststoffröhren, die nach der wendungsgemäßen Krümmung durch Verfüllung mit Gußmittel stabilisiert werden.

Nachteilig dabei ist, daß die Führungsschiene nach einmaliger Verwendung nicht in der alten Form wiederverwendbar ist.

Es besteht die Aufgabe, Führungsschienen so auszubilden, daß sie wiederverwendbar sind.

Gelöst wird die Aufgabe mit den kennzeichnenden Merkmalen des Anspruchs 1. Vorteilhafte Ausgestaltungen und ein Montageverfahren sind den Unteransprüchen entnehmbar. Eine Ausführungsform einer Führungsschiene ist in den Zeichnungen dargestellt. Es zeigen:
- **Fig. 1**: Eine Draufsicht auf einen Blechteller einer flexiblen Führungsschiene;
- **Fig. 2**: eine Ansicht eines Stückes der flexiblen Führungsschiene, im unteren Teil als Schnitt, im oberen Teil als Ansicht;
- **Fig. 3**: einen Schnitt längs der Linie A - A in Figur 1;
- **Fig. 4**: einen Schnitt längs der Linie B - B in Figur 1;
- **Fig. 5**: einen Schnitt längs der Linie C - C in Figur 1 und
- **Fig. 6**: einen Schnitt längs der Linie M - M.

Der Blechteller 3 ist beispielsweise als quadratisches Stanzblechteil ausgeführt. Er besitzt zentrisch einen leicht konischen ringförmigen Zylinderteil 4 mit einer Seilbohrung 6 in der Mitte. Die Seilbohrung 6 hat eine Ausstülpung 15 zur Schonung des Spannseiles 2. Zwischen der Ausstülpung 15 und dem Zylinderteil 4 ist der Teller 3 ringscheibenförmig flach ausgebildet. Der Übergang zwischen dem flachen Teil und dem Zylinderteil 4 ist verrundet.

Der konische Zylinderteil 4 ist so ausgebildet, daß der bei der Kontaktstelle 7 mit seinem benachbarten Blechteller 8 eine allseitige Verspannung ergibt. Die Blechteller 3 sind so ausgebildet, daß sie zu einem Stapel aufeinandergesetzt sowohl Kurven als auch Torsionen der Führungsschiene zulassen. Hierbei ragt der Zylinderteil 4 des einen Tellers 3 zum Teil in den Zylinderteil 4 des benachbarten Tellers 8. An das konische Zylinderteil 4 schließt sich ein bogenförmiges Übergangsteil 1 an. Wie der Figur 2 entnehmbar, wird rechts die Kontaktstelle 7 gebildet durch die Berührungslinie zwischen den Zylinderteilen 4 der Blechteller 3, 8 während sie links gebildet wird durch die Berührungslinie zwischen dem Anfang des Übergangsteils 1 des Tellers 3 und dem innenseitigen Anfang des Zylinderteils 4 des Tellers 8.

Nach außen anschließend an das Übergangsteil 1 ist der Umfang des Blechtellers 3 zu gewellten Verzahnungen verformt, wobei sich in Längsrichtung der Führungsschiene auch im gekrümmten Zustand die gewellten Zähne 5 überschneiden, wie bei 9 gezeigt. Die gewellten Zähne 5 sind radial orientiert.

Der Umfang des Blechtellers 3 hat zur Aufnahme von Transportmitteln wie Ketten eine Transportmittelöffnung 10 und zur Befestigung der Führungsschiene tangential verlaufende Nuten 11.

Am Anfang und Ende der Führungsschiene befinden sich Druckplatten 12, Tellerfederstapel 13 und Klemmvorrichtung 14, die ein Seil 2 spannen und den Stapel auf ständige Vorspannung halten.

Soll nun eine gekrümmte Führungsbahn ausgeführt werden, so wird die vormontierte leicht vorgespannte Führungsbahn wunschgemäß verlegt und mittels nicht gezeichneten Halterungen bei den Nuten 11 fixiert. Dann wird die Zugspannung des Spannseiles 2 erhöht, so daß sich die leicht konischen Zylinderteile 4 durch Keilwirkung so stark ineinander verspannen, daß sie auch bei Belastung durch einen Fahrschemel etc. sich weder verdrehen noch verkanten lassen. Zur Erhöhung dieser Reibung können die Kontaktstellen 7 geriffelt oder mit einem Reibbelag versehen werden. Die Zylinderteile 4 benachbarter Teller 3, 8 greifen bei einer Krümmung der Führungsschiene im Kurveninnern tiefer ineinander als im Kurvenäußern.

Ein rollender oder gleitender Fahrschemel kann nun durch die die Zwischenräume der einzelnen Blechteller überbrückenden Zähne 5 fast ruckfrei entlang der Führungsschiene fahren.

## Patentansprüche

1. Mehrdimensional krümmbare Führungsschiene für Personen- und Materialtransportanlagen, die im flexiblen Zustand den Erfordernissen entsprechend gekrümmt wird und anschließend in ihrer gekrümmten Form fixiert wird, **dadurch gekennzeichnet**, daß auf einem Spannseil (2) Blechteller (3) aufgestapelt sind, die zentrisch zu einer Seilbohrung (6) ein leicht konisch nach außen sich erweiterndes Zylinderteil (4) aufweisen, an das sich radial nach außen ein bogenförmig gekrümmtes Übergangsteil (1) anschließt und bei gespanntem Spannseil (2) in Abhängigkeit von der Krümmung der Führungsschiene das Zylinderteil (4) des einen Tellers (3) am Zylinderteil (4) bzw. am Übergangsteil (1) des benachbarten Tellers (8) anliegt.

2. Führungsschiene nach Anspruch 1, **dadurch gekennzeichnet**, daß die Oberflächen von Zylinderteil (4) und Übergangsteil (1) rauh sind.

3. Führungsschiene nach Anspruch 1 oder 2, **dadurch gekennzeichnet**, daß zwischen der Seilbohrung und dem Zylinderteil (4) die Blechteller (3) flach ausgebildet sind.

4. Führungsschiene nach Anspruch 3, **dadurch gekennzeichnet**, daß der Übergang vom flach ausgebildeten Teil zum Zylinderteil (4) verrundet ist.

5. Führungsschiene nach einem der Ansprüche 1 bis 5, **dadurch gekennzeichnet**, daß die Seilbohrung (6) eine Ausstülpung (15) aufweist.

6. Führungsschiene nach einem der Ansprüche 1 bis 5, **dadurch gekennzeichnet**, daß anschließend an das Übergangsteil (1) der Umfang der Blechteller (3) gewellte Zähne (5) aufweist, die radial orientiert sind.

7. Führungsschiene nach einem der Ansprüche 1 bis 6, **dadurch gekennzeichnet**, daß die Blechteller (3) im wesentlichen rechteckig ausgebildet sind.

8. Führungsschiene nach einem der Ansprüche 1 bis 7, **dadurch gekennzeichnet**, daß zur Aufnahme von Transportmitteln am Umfang der Blechteller (3) mindestens eine Nut (10) vorgesehen ist.

9. Führungsschiene nach einem der Ansprüche 1 bis 8, **dadurch gekennzeichnet**, daß zur Befestigung der Führungsschiene am Umfang der Blechteller (3) mindestens eine weitere Nut (11) vorgesehen ist.

10. Führungsschiene nach Anspruch 9, **dadurch gekennzeichnet**, daß zur Befestigung der Führungsschiene am Umfang der Blechteller (3) zwei einander gegenüberliegende Nuten (11) vorgesehen sind.

11. Führungsschiene nach einem der Ansprüche 1 bis 10, **dadurch gekennzeichnet**, daß an beiden Enden der Führungsschiene jeweils eine Druckplatte (12) angeordnet ist.

12. Führungsschiene nach Anspruch 11, **dadurch gekennzeichnet**, daß an mindestens einem Ende Tellerfedern (13) und eine Klemmvorrichtung (14) angeordnet sind.

13. Montageverfahren für eine Führungsschiene nach einem der Ansprüche 1 bis 12, **dadurch gekennzeichnet**, daß die auf einem Spannseil (2) aufgereihten Blechteller (3) zuerst leicht vorgespannt werden, die Blechteller (3) sodann zur Bildung einer Krümmung der Führungsschiene winkelmäßig zueinander versetzt werden und danach der Druck auf die Blechteller (3) erhöht wird.

## Claims

1. A multidimensional curvable guiderail for installations for the
transport of persons and material, which in the flexible state is curved to correspond with the requirements and subsequently is fixed in its curved shape, **characterized in that**
sheetmetal plates (3) are stacked upon a tension cable (2), each of them exhibiting a cylindrical part (4) which is centred on a hole (6) drilled for the cable and widens slightly conically outwards, adjoining on the outside of it radially a transition part (1) curved in an arc, so that depending upon the curvature of the guiderail, upon the tension cable (2) being tightened the cylindrical part (4) of one plate (3) rests against the cylindrical part (4) or respectively the transition part (1) of the next plate (8).

2. A guiderail as in Claim 1, **characterized in that**
the surfaces of the cylindrical part (4) and the transition part (1) are rough.

3. A guiderail as in Claim 1 or 2, **characterized in that**
between the hole drilled for the cable and the cylindrical part (4) the sheetmetal plate (3) is made flat.

4. A guiderail as in Claim 3, **characterized in that**
the transition from the flattened part to the cylindrical part (4) is rounded.

5. A guiderail as in one of the Claims 1 to 5, **characterized in that**
the hole (6) drilled for the cable exhibits a protuberance (15).

6. A guiderail as in one of the Claims 1 to 5, **characterized in that**
adjoining the transition part (1) the circumference of the sheetmetal plate (3) exhibits wavy teeth (5) which are orientated radially.

7. A guiderail as in one of the Claims 1 to 6, **characterized in that**
the sheetmetal plates (3) are made essentially rectangular.

8. A guiderail as in one of the Claims 1 to 7, **characterized in that**
at least one groove (10) is provided at the circumference of the sheetmetal plate (3) for receiving means of transport.

9. A guiderail as in one of the Claims 1 to 8, **characterized in that**
at least one more groove (11) is provided at the circumference of the sheetmetal plate (3) for fastening the guiderail.

10. A guiderail as in Claim 9, **characterized in that**
two grooves (11) lying opposite one another are provided at the circumference of the sheetmetal plate (3) for fastening the guiderail.

11. A guiderail as in one of the Claims 1 to 10, **characterized in that**
at each end of the guiderail is arranged a pressure-plate (12).

12. A guiderail as in Claim 11, **characterized in that**
cup springs (13) and a clamping device (14) are arranged at at least one end of it.

13. A method of mounting a guiderail as in one of the Claims 1 to 12,
**characterized in that**
the sheetmetal plates (3) arranged in a row on a tension cable (2) are first of all slightly prestressed, then for forming a curvature of the guiderail the sheetmetal plates (3) are offset at an angle to one another and after that the pressure on the sheetmetal plates (3) is increased.

## Revendications

1. Rail de guidage pluridimensionnel pouvant subir une courbure, pour installations de transport de personnes et de matériels, ce rail étant recourbé à l'état flexible si nécessaire et ensuite fixé sous sa forme courbée, caractérisé en ce que sur un câble de tension (2) sont empilés des plateaux en tôle (3) qui présentent, centriquement par rapport à un perçage (6) pour le passage du câble, une partie cylindrique (4) s'élargissant de manière légèrement conique vers l'extérieur, à laquelle fait suite, radialement vers l'extérieur, une partie passante (1) recourbée en arc, et en ce que, lorsque le câble (2) est tendu, la partie cylindrique (4) de l'un des plateaux (3) s'applique, en fonction de la courbure du rail de guidage, contre la partie cylindrique (4) ou contre la partie passante (1) du plateau voisin (8).

2. Rail de guidage selon la revendication 1, caractérisé en ce que les surfaces de la partie cylindrique (4) et de la partie passante (1) sont rugueuses.

3. Rail de guidage selon la revendication 1 ou 2, caractérisé en ce qu'entre le perçage pour le câble et la partie cylindrique (4), les plateaux en tôle (3) ont une forme plate.

4. Rail de guidage selon la revendication 3, caractérisé en ce que le passage entre la partie plate et la partie cylindrique (4) est arrondi.

5. Rail de guidage selon l'une des revendications 1 à 5, caractérisé en ce que le perçage (6) pour le câble présente un rebord (15).

6. Rail de guidage selon l'une des revendications 1 à 5, caractérisé en ce que faisant suite à la partie passante (1), le pourtour des plateaux de tôle (3) présente des dents angulées (5) qui sont orientées radialement.

7. Rail de guidage selon l'une des revendications 1 à 6, caractérisé en ce que les plateaux de tôle (3) sont de forme sensiblement rectangulaire.

8. Rail de guidage selon l'une des revendications 1 à 7, caractérisé en ce que, pour la réception de moyens de transport, au moins une gorge (10) est prévue sur le pourtour des plateaux de tôle (3).

9. Rail de guidage selon l'une des revendications 1 à 8, caractérisé en ce que, pour la fixation du rail de guidage, au moins une autre gorge (11) est prévue sur le pourtour des plateaux de tôle (3).

10. Rail de guidage selon la revendication 9, caractérisé en ce que, pour la fixation du rail de guidage, deux gorges (11) mutuellement opposées sont prévues sur le pourtour des plateaux de tôle (3).

11. Rail de guidage selon l'une des revendications 1 à 10, caractérisé en ce qu'aux deux extrémités du rail de guidage, est disposée respectivement une plaque de compression (12).

12. Rail de guidage selon la revendication Il, caractérisé en ce que, sur au moins une extrémité, sont disposés des ressorts à rondelles coniques (13) et un dispositif de serrage (14).

13. Procédé de montage d'un rail de guidage conforme aux revendications 1 à 12, caractérisé en ce que les plateaux de tôle (3) rangés sur un câble de tension (2) sont dans un premier temps placés sous une légère contrainte initiale, ces plateaux (3) subissant ensuite un déplacement angulaire les uns par rapport aux autres afin de former une courbure du rail de guidage, la pression s'exerçant sur les plateaux de tôle (3) étant ensuite augmentée.
